# EUROPÄISCHE PATENTSCHRIFT

(11) **EP 2 871 141 B1**
(45) Veröffentlichungstag und Bekanntmachung des Hinweises auf die Patenterteilung: **08.03.2017**
(21) Anmeldenummer: 14192119.7
(22) Anmeldetag: 06.11.2014
(51) Int. Cl.: B65D 88/12, B65D 88/54, B65D 90/62, B61D 3/20, B61D 7/04, B61D 7/28

(54) **Container zum Transport von Schüttgütern**
Container for the transport of bulk materials
Conteneur destiné au transport de produits en vrac

(30) Priorität: 12.11.2013 AT 507512013
(43) Veröffentlichungstag der Anmeldung: 13.05.2015
(73) Patentinhaber: Wanek-Pusset, Peter, 8605 Kapfenberg (AT); Grentner, Bernhard, 8614 Breitenau (AT)
(72) Erfinder: Wanek-Pusset, Peter, 8605 Kapfenberg (AT); Grentner, Bernhard, 8614 Breitenau (AT)
(74) Vertreter: Vinazzer, Edith

(56) Entgegenhaltungen:
- EP-A2- 2 452 895
- WO-A1-2012/129578
- AU-A- 6 000 286
- CN-Y- 200 971 243
- KR-A- 20120 088 945
- KR-A- 20130 059 820
- US-A1- 2012 285 346

## Beschreibung

Die Erfindung betrifft einen Container zum Transport von Schüttgütern, insbesondere auf Containertragwagen im Eisenbahngüterverkehr, mit einem Behälter zur Aufnahme des Schüttgutes, welcher satteldachartig angeordnete Bodenelemente und Seitenwände mit Seitenklappen aufweist, die im Bereich ihrer oberen Längskanten an den Seitenwänden angelenkt sind und derart nach außen in eine geöffnete Stellung schwenkbar sind, wobei der Container eine im Wesentlichen quaderförmige Stahlrahmen-Konstruktion mit zwei oberen Längsträgern, zwei unteren Längsträgern, oberen und unteren Querträgern sowie Eckstehern aufweist, wobei der Behälter an den oberen Längs- und Querträgern aufgehängt und mit seinen Bodenelementen an den unteren Längsträgernvon außen abgestützt ist.

Ein derartiger Schüttgutcontainer ist beispielsweise aus der AU 2005202851 A1 bekannt. Zusätzlich zu den Seitenklappen sind im Bereich der unteren Längskanten der Seitenwände Leitbleche schwenkbar angelenkt, sodass in der geschlossenen Lage jeweils eine Seitenklappe mit einem Leitblech senkrecht und nebeneinander verläuft. Eine Entladung des Schüttgutes ist nur auf seitlich des Containers positionierte Förderbänder möglich, da in der geöffneten Stellung die Leitbleche relativ weit nach außen ragen. Eine vollständige Entladung des Containers macht daher auch die Verwendung von Rüttlern bzw. Vibratoren notwendig. Die KR 2013 0059820 A offenbart einen weiteren Container, welcher ebenfalls als schwenkbar gelagerte Klappen ausgebildete Rutschbleche aufweist, die in der Gebrauchslage nach schräg nach außen geschwenkt sind und den Container seitlich überragen, bei Nichtgebrauch aber innerhalb des Containers hochgeklappt sein müssen, so dass ein Ent- und Verriegeln der Rutschbleche erforderlich ist.

Der Erfindung liegt die Aufgabe zugrunde, einen Container der eingangs genannten Art, derart auszuführen, dass er die erforderliche Stabilität zum Transport von schweren Schüttgütern aufweist und sich rückstandsfrei durch Schwerkraft in einen Tiefbunker entladen lässt.

Gelöst wird die gestellte Aufgabe erfindungsgemäß dadurch, dass die Bodenelemente über die unteren Längsträger hinaus verlaufen und als Rutschbleche fortgesetzt sind, die mit den Bodenelementen einteilig ausgeführt sind und unter einem kleineren Winkel zur Senkrechten geneigt sind als die Bodenelemente und deren Enden sich bei geschlossenen Seitenklappen knapp bzw. gerade noch innerhalb der größten Behälterbreite befinden. Durch die Stahlrahmen-Konstruktion kann der Container derart ausgeführt werden, dass ein stabiles Positionieren des Behälters gewährleistet ist. Der erfindungsgemäße Verlauf der Bodenelemente und deren Verlängerung als Rutschbleche gestatten es, den Behälter rückstandsfrei und ohne Verschmutzung des Containertragwagens in einen herkömmlichen Tiefbunker zu entleeren.

Für eine rückstandsfreie Entleerung des Containers sind die Rutschbleche erfindungsgemäß mit den Bodenelementen einteilig ausgeführt. In diesem Zusammenhang ist es auch vorteilhaft, wenn die Rutschbleche unter einem Winkel von maximal 25 ° zur Senkrechten und wenn die Bodenelemente unter einem Winkel von höchstens 50 ° zur Senkrechten verlaufen. Die erfindungsgemäße Ausführung und Anordnung der Rutschbleche bewahrt somit wirkungsvoll den Containertragwagen vor Verschmutzungen beim Entladen des Schüttgutes.

Der erfindungsgemäße Behälter wird ferner derart ausgeführt, dass er einen oberen und einen unteren Behälterabschnitt aufweist, wobei der obere Behälterabschnitt zwei von den oberen Querträgern nach innen geneigt verlaufende Stirnwände und zwei im Wesentlichen senkrecht orientierte Längswände aufweist, welche über ihre Länge jeweils mit einem V-förmig nach außen weisenden Vorsprung versehen sind. Diese V-förmigen Vorsprünge vergrößern vorteilhafterweise das Ladevolumen des Behälters. Selbstverständlich wird darauf geachtet, dass der Behälter trotz dieser Vorsprünge normgemäß ausgeführt bleibt.

Aus Stabilitätsgründen ist es ferner vorteilhaft, wenn der untere Behälterabschnitt in Längsrichtung in zumindest zwei Laderäume geteilt ist, die jeweils ein Paar von Seitenklappen aufweisen.

Um ein einwandfreies Öffnen und Schließen der Seitenklappen der Laderäume zu gewährleisten, ist ein Betätigungsmechanismus vorgesehen, welcher ein gleichzeitiges Öffnen der Seitenklappen jedes Laderaumes gestattet, wobei dieser Betätigungsmechanismus für jedes Paar von Seitenklappen zwei Mechanismen umfasst, die diese Seitenklappen im Bereich ihrer Endabschnitte zum Öffnen und Schließen betätigen und miteinander wirkverbunden sind. Diese Mechanismen können pneumatisch oder hydraulisch betätigt werden und auf diese Weise besonders funktionssicher ausgeführt werden.

Bei einer weiteren Ausführungsvariante der Erfindung sind an den unteren, freien Endkanten der Rutschbleche Abstellkonsolen angeordnet, welche ein Abstellen des Containers zumindest im leeren Zustand ermöglichen. Die Konsolen werden vorteilhafterweise derart ausgeführt und derart positioniert, dass sie ein Stapeln leerer Container übereinander ermöglichen.

Weitere Merkmale, Vorteile und Einzelheiten der Erfindung werden nun anhand der Zeichnung, die teilweise schematisch ein Ausführungsbeispiel darstellt, näher beschrieben. Dabei zeigen
Fig. 1 eine Schrägansicht eines erfindungsgemäßen Containers von oben,
Fig. 2 eine Seitenansicht des erfindungsgemäßen Containers,
Fig. 2a einen Querschnitt des Containers gemäß der durch die Linie IIa-IIa angedeuteten Schnittebene,
Fig. 2b das Detail B der Fig. 2a in vergrößerter Darstellung,
Fig. 3 eine Ansicht einer Stirnseite des erfindungsgemäßen Containers,
Fig. 4 eine Schrägansicht des erfindungsgemäßen Containers von unten,
Fig. 5 eine stirnseitige Ansicht mit angedeuteten geöffneten Seitenklappen,
Fig. 6 zwei gekoppelte Containertragwagen mit jeweils einem positionierten erfindungsgemäßen Container
Fig. 6a das Detail A der Fig. 6 in vergrößerter Darstellung und
Fig. 6b einen Querschnitt durch die Wagenkonsole aus Fig. 6a.

Der in den Figuren dargestellte Container ist ein Container zum Transport von Schüttgut, insbesondere zum Transport von schwerem Schüttgut, wie Schotter oder Erze. Der Container weist als tragendes Element eine quaderförmige Stahlrahmen-Konstruktion 1 in einer insbesondere standardmäßig dimensionierten Länge von beispielsweise 30 Fuß bzw. 9125 mm auf. In der dargestellten Ausführungsform umfasst die Stahlrahmen-Konstruktion 1 zwei obere Längsträger 2 und zwei untere Längsträger 3 an den Längsseiten, zwei obere Querträger 4, welche die oberen Längsträger 2 an deren Enden miteinander verbinden, und vier untere Querträger 5. Wie insbesondere Fig. 4 zeigt, verbinden zwei der unteren Querträger 5 die unteren Längsträger 3 in ihrem mittleren, zentralen Bereich, jeweils ein weiterer unterer Querträger 5 verbindet etwas nach innen versetzt die Längsträger 3 im Bereich ihrer Endabschnitte. Senkrecht verlaufende Ecksteher 6 verbinden jeweils an den Stirnseiten die Enden der oberen Längsträger 2 mit den unteren Längsträgern 3. Sämtliche Träger 2 bis 6 sind miteinander verschweißte Stahlprofile. Die unteren Querträger 5 unterstützen in noch beschreibender Weise einen Öffnungsmechanismus von ebenfalls noch zu beschreibende Seitenklappen 19 des Containers. Die unteren Längsträger 3 sorgen vor allem für eine Übertragung der auftretenden Kräfte auf das Transportfahrzeug, insbesondere einen Containertragwagen 32 (Fig. 6) im Schienenverkehr der Bahn. In die unteren Längsträger 3 sind zur Befestigung des Containers am Containertragwagen in üblicher Weise gemäß ISO genormte Beschläge 7 (Fig. 4) integriert, die beispielsweise an den Enden der unteren Längsträger 3 und paarweise in einem Abstand zu den Enden, beispielsweise unter einem gegenseitigen Abstand von 20 Fuß, angeordnet sind. Die unteren Längsträger 3 weisen an ihrer Unterseite ferner nicht gezeigte Öffnungen auf, welche die nicht verwendeten Containerzapfen des Containertragwagens aufnehmen können.

In die Stahlrahmen-Konstruktion 1 ist ein Behälter 9 eingesetzt und mit dieser verbunden, insbesondere verschweißt. Dadurch "hängt" der Behälter 9 an den obere Längs- und Querträgern 2, 4 und ist an den unteren Längsträgern 5 abgestützt. Der Behälter 9 weist einen oberen Behälterabschnitt 9a und einen unteren Behälterabschnitt 9b (Fig. 2) auf. Der obere Behälterabschnitt 9b erstreckt sich in senkrechter Richtung über 30 % bis 45 % des Abstandes zwischen den oberen und den unteren Leistungsträgern 2, 3. Der obere Behälterabschnitt 9a weist jeweils eine nach innen unter einem spitzen Winkel α (Fig. 2) von 20 ° bis 45 °, insbesondere in der Größenordnung von 35 °, zur Senkrechten verlaufende und mit den oberen Querträgern 4 verbundene Stirnwand 10 und zwei sich im Wesentlichen in senkrechter Richtung erstreckende Längswände 11 auf, welche über ihre Länge jeweils mit einem im Querschnitt dreieckige Vorsprung 12 versehen sind, welcher den Laderaum vergrößert. Jeweils zwei Stützprofile 13 (Fig. 4) verlaufen entlang der Außenseiten der Stirnwände 10 zwischen dem oberen Querträger 4 und der Oberkante von senkrechten Stirnwänden 14 des unteren Behälterabschnittes 9b. Der untere Behälterabschnitt 9b erstreckt sich zwischen den beiden äußeren unteren Querträgern 5 und weist in seinem mittleren, zentralen Bereich zwei parallel zu den Stirnwänden 14 verlaufende, zueinander gering beabstandete Zwischenwände 15 auf, welche den unteren Behälterabschnitt 9b in zwei gleich große Laderäume unterteilen. Nach unten zu ist jeder dieser Laderäume durch zwei zueinander satteldachartig verlaufende, zur Längsachse des Containers symmetrisch angeordnete und gleich große Bodenelemente 16 begrenzt. Die Stirnwände 14 und die Zwischenwände 15 sind entsprechend des Verlaufes der Bodenelemente 16 verkehrt V-förmig ausgenommen. Die Bodenelemente 16 verlaufen über die Längsträger 3 hinaus, die über die betreffenden Längsabschnitte im Querschnitt angepasst, insbesondere etwa dreieckig geformt, sind. Demnach erstrecken sich die Bodenelemente 16 über die Stahlrahmen-Konstruktion 1 hinaus. Die unteren Längsabschnitte 17 (Fig. 2b) der Bodenelemente 16 stützen sich somit an den Oberseiten der unteren Längsträger 2 ab. Unterhalb der Vorsprünge 12 der Längswände 11 angeschweißte und nicht gezeigte U-Profile dienen zur Lagerung von Drehgelenken 18 (Fig. 2a) der bereits erwähnten Seitenklappen 19, die in ihrer geschlossenen Lage senkrecht verlaufen. Jeder der zwei Laderäume ist von einem Seitenklappenpaar begrenzt. An den Unterkanten der Seitenklappen 19 angebrachte Stützprofile 19c verstärken die Seitenklappen 19. Jede Seitenklappe 19 weist einen umlaufenden Rahmen 19a auf, welcher der Seitenklappe 19 eine derartige Steifigkeit verleiht, dass die Seitenklappe 19 gegenüber den benachbarten Teilen des Containers ohne besondere Dichtungen, daher mit Stahl gegen Stahl, vorzugsweise in Labyrinthausführung, abgedichtet werden kann.

Entlang der unteren Längskanten der Bodenelemente 16 schließen Stahlprofile 21 an, deren Außenflächen Rutschbleche 22 (Fig. 3a) zur Verfügung stellen, die unter einem Winkel β zur Senkrechten verlaufen, der kleiner ist als der Winkel γ, unter welchem die Bodenelemente 16 zur Senkrechten angeordnet sind, wobei γ 30 ° bis 50 ° beträgt. Der Winkel β, den die Rutschbleche 22 mit der Senkrechten einschließen, beträgt 10 ° bis 25 °, insbesondere in der Größenordnung von 20 °. Die Rutschbleche 22 sind einteilig mit den Bodenelementen 16 ausgeführt und bilden Ausläufer der Bodenelemente 16. Die Rutschbleche 22 verhindern eine Verschmutzung des Transportfahrzeuges bzw. des Containertragwagens beim Entladen des Ladegutes und unterstützen eine rückstandsfreie Entladung. Die Unterkanten der Rutschbleche 22 bilden die tiefsten Stellen des Containers. An den containeraußenseitigen Enden der Rutschbleche 22 sind Konsolen 23 angeordnet, auf welchen der Container am Boden abgestellt werden kann, wobei ein Abstellen des Containers aus Gewichtsgründen nur im leeren Zustand möglich ist. Die Konsolen 23 werden ferner vorzugsweise derart ausgeführt, dass sie zusätzlich zum Abstellen am Boden ein Stapeln leerer Container übereinander ermöglichen. Die Anordnung der Rutschbleche 22 und der Konsolen 23 ist am Container derart weit außen, dass die Rutschbleche 22 seitlich der Rahmenlängsträger 33 des Containertragwagens 32 (Fig. 6) verlaufen, wenn sich der Container auf dem Containertragwagen 32 befindet. Die Endkanten der Rutschbleche 22 befinden sich knapp innerhalb der größten Behälterbreite b (Fig. 3).

Jedes der beiden Paare von Seitenklappen 19 kann mittels eines mehrteiligen Betätigungsmechanismus 24 zum Entladen des Containers geöffnet und anschließend wieder geschlossen werden. Jeder Betätigungsmechanismus 24 umfasst zwei Mechanismen 25, die im Wesentlichen übereinstimmend aufgebaut sind. Jeder dieser Mechanismen 25 betätigt die paarweise zusammengehörenden Seitenklappen 19 an jedem Endabschnitt. Bestandteile der gezeigten Ausführungsform der Mechanismen 25 sind, wie insbesondere Fig. 5 zeigt, zwei Zug-/Druckstangen 26, deren einen Enden jeweils an Vertikalelementen 19b der Seitenklappenrahmen 19a angelenkt sind. Das andere Ende jeder Zug-/Druckstange 26 ist jeweils mit einem leicht bogenförmig geformten Kippelement 27a, 27b verbunden, welche Kippelemente 27a, 27b ihrerseits an einem zentralen Kipphebel 28 angelenkt sind. Der Kipphebel 28 ist mit einer in Längsrichtung und parallel zur Längsachse des Containers verlaufenden Welle 29 (Fig. 4) starr verbunden, welche somit auch die beiden Mechanismen 25 miteinander verbindet. Die Welle 29 ist an Vertikalstützen 5a, die an den unteren Querträgern 5 befestigt sind, entsprechend angeordnet. Jede der beiden Wellen 29 wird mittels Pneumatikzylinder 31 in Drehbewegung versetzt, wobei bei der dargestellten Ausführungsform pro Welle 29 zwei Pneumatikzylinder 31 vorgesehen sind, die an den unteren Längsträgern 3 angeordnet bzw. abgestützt sind. Ein Drehen der Wellen 29 durch die Pneumatikzylinder 31 bewirkt ein Verdrehen des Kipphebels 28 und damit über die Kippelemente 27a, 27b ein Auseinanderfahren der Zug-/Druckstangen 26, sodass die beiden Seitenklappen 19 in ihre geöffnete Lage (Fig. 5) gebracht werden. In der geschlossenen Lage befinden sich die beiden Kippelemente 27a, 27b in einer Übertotlage. Zusätzlich kann eine Hilfsverriegelung vorgesehen sein, die vor einem ungewollten Öffnen der Seitenklappen 19 schützt. Der Betätigungsmechanismus 24 erlaubt im geöffneten Zustand eine Außenbreite b' des Containers von beispielsweise 4.300 mm, gemessen zwischen den äußersten Kanten der beiden Seitenklappen 19. Diese Außenbreite b' erlaubt ein Entladen des Containers in bestehende Tiefbunker. Der Betätigungsmechanismus 24 kann über ein Bedienpaneel, welches beispielsweise ein Dreh/Schiebeventil pro Seitenklappenpaar, also pro Laderaum, aufweist, in Betrieb genommen werden. Dabei kann sich an jeder Containerseite eines der Bedienpaneele befinden. Die Druckluft zur Betätigung der vorgesehenen Pneumatikzylinder 31 kann durch einen Anschluss des Containers mittels Schnellkupplungen an die Hauptkippluftleitung des Containertragwagens erfolgen.

Fig. 6 zeigt zwei gekoppelte Containerwagen 32 mit positionierten und befestigten Containern, wobei in Fig. 6 auf die Bezugsziffern für die Bestandteile des Containers verzichtet wurde. An den Längsträgern 33 des Wagenrahmens des Containertragwagens 32 sind in den Positionen, die an die Ecksteher 6 des Containers angepasst sind, Wagenkonsolen 34 in flachen Ausnehmungen der Längsträger 33 eingesetzt und mit Schrauben 35 befestigt. Wie Fig. 6a zeigt weisen die Wagenkonsolen 34 den Ecksteherendabschnitten des Containers zugeordnete Stützflächen 36 auf, an welchen sich die Ecksteher 6 bei in Längsrichtung bzw. Fahrtrichtung wirkenden Längskräften abstützen können. Als Kraft aufnehmendes Element dient dabei jeweils ein an der Wagenkonsole 34 angeschweißter Bolzen 37, welcher in einer Öffnung im Längsträger 33 steckt (Fig. 6b).

### Bezugsziffernliste

- 1: Stahlrahmen-Konstruktion
- 2: oberer Längsträger
- 3: unterer Längsträger
- 4: oberer Querträger
- 5: unterer Querträger
- 5a: Vertikalstütze
- 6: Ecksteher
- 7: Eckbeschlag
- 9: Behälter
- 9a: oberer Behälterabschnitt
- 9b: unterer Behälterabschnitt
- 10: Stirnwand
- 11: Längswand
- 12: Vorsprung
- 13: Stützprofil
- 14: Stirnwand
- 15: Zwischenwand
- 16: Bodenelement
- 17: Längsabschnitt
- 18: Drehgelenk
- 19: Seitenklappe
- 19a: Rahmen
- 19b: Vertikalelement
- 19c: Stützprofil
- 21: Stahlprofil
- 22: Rutschblech
- 23: Konsole
- 24: Betätigungsmechanismus
- 25: Mechanismus
- 26: Zug-/Druckstange
- 27a, 27b: Kippelement
- 28: Hebel
- 29: Welle
- 30: Vertikalstütze
- 31: Pneumatikzylinder
- 32: Containertragwagen
- 33: Längsträger
- 34: Wagenkonsole
- 35: Schraube
- 36: Stützfläche
- 37: Bolzen
- α: Winkel
- β: Winkel
- γ: Winkel
- b: Außenbreite
- b': Außenbreite

## Patentansprüche

1. Container zum Transport von Schüttgütern, insbesondere auf Containertragwagen (32) im Eisenbahngüterverkehr, mit einem Behälter (9) zur Aufnahme des Schüttgutes, welcher satteldachartig angeordnete Bodenelemente (16) und Seitenwände mit Seitenklappen (19) aufweist, die im Bereich ihrer oberen Längskanten an den Seitenwänden angelenkt sind und derart nach außen in eine geöffnete Stellung schwenkbar sind, wobei der Container eine im Wesentlichen quaderförmige Stahlrahmen-Konstruktion (1) mit zwei oberen Längsträgern (2), zwei unteren Längsträgern (3), oberen und unteren Querträgern (4, 5) sowie Eckstehern (6) aufweist, wobei der Behälter (9) an den oberen Längs- und Querträgern (2, 4) aufgehängt und mit seinen Bodenelementen (16) an den unteren Längsträgern (3) von außen abgestützt ist,
**dadurch gekennzeichnet,**
**dass** die Bodenelemente (16) über die unteren Längsträger (3) hinaus verlaufen und als
Rutschbleche (22) fortgesetzt sind, die mit den Bodenelementen (16) einteilig ausgeführt sind und unter einem kleineren Winkel (β) zur Senkrechten geneigt sind als die Bodenelemente (16) und deren Enden sich bei geschlossenen Seitenklappen (19) knapp bzw. gerade noch innerhalb der größten Behälterbreite (b) befinden.

2. Container nach Anspruch 1, **dadurch gekennzeichnet, dass** die Rutschbleche (22) unter einem Winkel (β) von maximal 25 ° zur Senkrechten verlaufen.

3. Container nach Anspruch 1, **dadurch gekennzeichnet, dass** die Bodenelemente (16) unter einem Winkel (γ) von höchstens 45 ° zur Senkrechten verlaufen.

4. Container nach einem der Ansprüche 1 bis 3, **dadurch gekennzeichnet, dass** der Behälter (9) einen oberen und einen unteren Behälterabschnitt (9a, 9b) aufweist, wobei der obere Behälterabschnitt (9a) zwei von den oberen Querträgern (4) nach innen geneigt verlaufende Stirnwände (10) und zwei im Wesentlichen senkrecht orientierte Längswände (11) aufweist, welche über ihre Länge jeweils mit einem V-förmig nach außen weisenden Vorsprung (12) versehen sind.

5. Container nach Anspruch 4, **dadurch gekennzeichnet, dass** der untere Behälterabschnitt (9b) in Längsrichtung in zumindest zwei Laderäume geteilt ist, die jeweils ein Paar von Seitenklappen (19) aufweisen.

6. Container nach Anspruch 5, **dadurch gekennzeichnet, dass** er einen Betätigungsmechanismus (24) zum gleichzeitigen Öffnen der Seitenklappen (19) jedes Laderaumes aufweist, welcher für jedes Paar von Seitenklappen (19) zwei Mechanismen (25) umfasst, die diese Seitenklappen (19) im Bereich ihrer Endabschnitte zum Öffnen und Schließen betätigen und miteinander wirkverbunden sind.

7. Container nach einem der Ansprüche 1 bis 6, **dadurch gekennzeichnet, dass** an den unteren Enden der Rutschbleche (22) Abstellkonsolen (23) angeordnet sind.

8. Container nach Anspruch 5 oder 6, **dadurch gekennzeichnet, dass** die Seitenklappen (19) im Bereich der Unterkanten der Längswände (11) des oberen Behälterabschnittes (9a) angelenkt sind und dass sie in ihrer geschlossenen Lage außerhalb der Stahlrahmen-Konstruktion (1) verlaufen.

## Claims

1. Container for the transport of bulk goods, especially on container wagons (32) in railway goods traffic, with a container (9) for retaining the bulk goods, which comprises base elements (16) arranged in a gable-roof shape and side walls with side flaps (19), which are hinged to the side walls in the region of their upper longitudinal edges and can be pivoted outwards in this manner into an opened position, wherein the container comprises a substantially cuboidal steel-frame construction (1) with two upper longitudinal bearers (2), two lower longitudinal bearers (3), upper and lower transverse bearers (4, 5) and corner posts (6), wherein the container (9) is suspended on the upper longitudinal and transverse bearers (2, 4) and is supported from the outside with its base elements (16) on the lower longitudinal bearers (3),
**characterised in that** the base elements (16) extend beyond the lower longitudinal bearers (3) and are continued as sliding plates (22), which are embodied in one piece with the base elements (16) and are inclined at a smaller angle (β) to the perpendicular than the base elements (16) and, with closed side flaps (19), their ends are disposed tightly or, more specifically, just inside the maximal container width (b).

2. Container according to claim 1, **characterised in that** the sliding plates (22) extend at a maximal angle (β) of 25° to the perpendicular.

3. Container according to claim 1, **characterised in that** the base elements (16) extend at a maximal angle (γ) of 45° to the perpendicular.

4. Container according to one of claims 1 to 3, **characterised in that** the container (9) comprises an upper and a lower container portion (9a, 9b), wherein the upper container portion (9a) comprises two end walls (10) extending with inward inclination from the upper transverse bearers (4) and two longitudinal walls (11) orientated substantially perpendicularly, which are each provided along their length with a V-shaped projection (12) facing outwards.

5. Container according to claim 4, **characterised in that** the lower container portion (9b) is divided in the longitudinal direction into at least two loading chambers which each comprise a pair of side flaps (19).

6. Container according to claim 5, **characterised in that** it comprises an activation mechanism (24) for the simultaneous opening of the side flaps (19) of each loading chamber, which comprises two mechanisms (25) for each pair of side flaps (19), which activate these side flaps (19) in the region of their end portions for opening and closing and are actively connected to one another.

7. Container according to one of claims 1 to 6, **characterised in that** support brackets (23) are arranged at the lower ends of the sliding plates (22).

8. Container according to claim 5 or 6, **characterised in that** the side flaps (19) are hinged in the region of the lower edges of the longitudinal walls (11) of the upper container portion (9a) and that, in their closed position, they extend outside the steel frame construction (1).

## Revendications

1. Conteneur pour le transport de marchandises en vrac, et notamment sur un wagon porte-conteneurs (32) dans le transport ferroviaire de marchandises, avec un conteneur (9) permettant de recevoir la marchandise en vrac, lequel récipient présente, disposés à la manière d'un toit en bâtière, des éléments de plancher (16) et des parois latérales avec des volets latéraux (19), qui dans la zone de leurs tranches longitudinales sont articulées au niveau des parois latérales et peuvent ainsi pivoter vers l'extérieur pour passer dans une position ouverte, où le conteneur est d'une construction en cadre d'acier sensiblement parallélépipédique (1) avec deux longerons supérieurs (2), deux longerons inférieurs (3), des traverses supérieures et inférieures (4, 5) de même que des montants angulaires (6), où le conteneur (9) est suspendu au niveau des longerons supérieurs et des traverses supérieures (2, 4) et repose depuis l'extérieur avec ses éléments de plancher (16) sur les longerons (3), **caractérisé en ce que** les éléments de plancher (16) dépassent au-dessus des longerons inférieurs (3) et se poursuivent sous forme de soles de glissement (22), soles par ailleurs solidaires des éléments de plancher (16) et inclinées par rapport à la verticale en décrivant un angle plus petit (β) que les éléments de plancher (16) et dont les extrémités, lorsque les volets latéraux sont fermés (19), se trouvent juste ou encore à l'intérieur de la largeur de conteneur maximale (b).

2. Conteneur selon la revendication 1, **caractérisé en ce que** les soles de glissement (22) suivent un angle (β) d'un maximum de 25 degrés par rapport à la verticale.

3. Conteneur selon la revendication 1, **caractérisé en ce que** les éléments de plancher (16) suivent un angle (γ) d'un maximum de 45 degrés par rapport à la verticale.

4. Conteneur selon l'une des revendications 1 à 3, **caractérisé en ce que** le conteneur (9) présente une partie de conteneur supérieure et une partie de conteneur inférieure (9a, 9b), où la partie de conteneur supérieure (9a) présente deux parois frontales (10) inclinées vers l'intérieur et partant des traverses supérieures (4) et deux parois longitudinales (11) orientées sensiblement à la verticales, lesquelles parois longitudinales sont pourvues respectivement sur leur longueur d'une partie saillante (12) vers l'extérieur en forme de V.

5. Conteneur selon la revendication 4, **caractérisé en ce que** la partie de conteneur inférieure (9b) est divisée dans le sens de la longueur au moins en deux espaces de cargaison, espaces présentant chacun une paire de volets latéraux (19).

6. Conteneur selon la revendication 5, **caractérisé en ce qu'**il présente un mécanisme d'actionnement (24) permettant l'ouverture simultanée des volets latéraux (19) de chaque espace de cargaison, mécanisme comportant pour chaque paire de volets latéraux (19) deux mécanismes (25) actionnant lesdits volets latéraux (19) dans la zone de leurs parties extrêmes pour les ouvrir ou les fermer et **en ce que** l'action desdits deux mécanismes est solidarisée.

7. Conteneur selon l'une des revendications 1 à 6, **caractérisé en ce que** des supports (23) sont prévus au niveau des extrémités inférieures des soles de glissement (22).

8. Conteneur selon la revendication 5 ou la revendication 6, **caractérisé en ce que** les volets latéraux (19) sont articulés dans la zone des tranches inférieures des parois longitudinales (11) de la partie de conteneur supérieure (9a) et que lesdits volets s'étendent à l'extérieur de la construction en cadre d'acier (1), lorsque lesdits volets sont fermés.
